# EUROPÄISCHE PATENTANMELDUNG

(11) **EP 1 512 927 A1**
(43) Veröffentlichungstag der Anmeldung: **09.03.2005**
(21) Anmeldenummer: 04021140.1
(22) Anmeldetag: 06.09.2004
(51) Int. Cl.: F25D 3/08, A47G 19/12

(54) **Kühlbox für Weinkaraffen**

(30) Priorität: 08.09.2003 DE 20313918 U
(71) Anmelder: Funke, Otmar, 85630 Harthausen bei München (DE)
(72) Erfinder: Funke, Otmar, 85630 Harthausen bei München (DE)
(74) Vertreter: Franke, Karl Wilhelm, Dr.

(57) **Zusammenfassung**

Die Erfindung betrifft den Bereich der Gastronomie und insbesondere die Präsentation von Wein in Karaffen.

Dabei zielt die Erfindung darauf ab, offenen Wein auch in geringen Mengen in einer Form anbieten zu können, bei der die Einhaltung einer gewünschten kühlen Trinktemperatur über einen konsumgerechten Zeitraum gewährleistet werden kann.

Dieses Ziel wird gemäß der Erfindung erreicht durch eine Kühlbox in Form eines einseitig offenen Bechers (1) für die Aufnahme des unteren Teils einer Karaffe (5), wobei der Becher (1) vorzugsweise unter Einschluß seines Bodens (2) doppelwandig ausgeführt und der so gebildete Hohlraum (3) mit einem tiefkühlfähigen Gel (4) gefüllt ist.

## Beschreibung

Die Erfindung betrifft eine Kühlbox, wie sie im Oberbegriff des Patentanspruchs 1 angegeben ist.

Weinkaraffen dienen üblicherweise zum Servieren kleiner Mengen von Wein für Gäste, denen eine ganze Flasche Wein aus irgendwelchen Gründen zu viel ist. Diese Karaffen haben nun wegen ihrer verhältnismäßig geringen Größe auch nur eine geringe Wärmekapazität und sind daher nicht in der Lage, den darin enthaltenen Wein über hinreichende Zeit auf einer gewünschten niedrigen Temperatur zu halten. Im Ergebnis trinkt daher der Gast schon zum ersten Gang seines Essens Wein von unangemessen hoher Temperatur.

Die Erindung hat daher die Aufgabe, hier Abhilfe zu schaffen und die Möglichkeit zu bieten, auch geringe Mengen Wein, wie sie in Karaffen serviert werden, über eine für die Einnahme einer kompletten Mahlzeit hinreichende Zeit auf einer angemessen kühlen Temperatur zu halten.

Die gestellte Aufgabe wird gemäß der Erfindung gelöst durch eine Kühlbox, wie sie im Patentanspruch 1 definiert ist; vorteilhafte Ausgestaltungen und Weiterbildungen der Erfindung ergeben sich aus den Unteransprüchen.

Mit der Erfindung wird die Möglichkeit geschaffen, auch kleine Mengen Wein auf einfache Weise hinreichend lange auf einer gewünschten Trinktemperatur zu halten. Dabei zeichnet sich eine Kühlbox gemäß der Erfindung durch eine dezente und ansprechende Form sowie leichte Handhabbarkeit aus, die allen Ansprüchen moderner Gastronomie gerecht wird. Eine Kühlbox gemäß der Erfindung kann leicht sowohl an die Form der kühl zu haltenden Karaffe als auch an die Farbe des darin zu servierenden Weins angepaßt werden und stellt dank entsprechender Oberflächengestaltung auch selbst ein Element der Tischdekoration dar.

Für die weitere Beschreibung der Erfindung und ihrer Merkmale und Vorteile wird nunmehr auf die beigefügte Zeichnung Bezug genommen; deren einzige Figur zeigt einen schematisch gehaltenen Schnitt durch eine einfach gestaltete Ausführungsform einer Kühlbox gemäß der Erfindung mit einer darin eingesetzten Karaffe, deren Inhalt kühl gehalten werden soll.

Bei dem in der Zeichnung dargestellten Ausführungsbeispiel für eine Kühlbox gemäß der Erfindung besteht die Kühlbox aus einem oben offenen Becher 1 von zylindrischer Form, in den der untere Teil einer Karaffe 5 mit kühl zu haltendem Wein eingesetzt ist. Der Becher 1 ist sowohl an seinem Mantel 6 als auch an seinem Boden 2 doppelwandig ausgeführt. Der zwischen den Becherwänden gebildete Hohlraum 3 ist mit einem tiefkühlfähigen Gel 4 gefüllt. Der Becher 1 umschließt dank der an die Form der Karaffe 5 angepaßten Form seiner Innenwandung mit dieser die Karaffe 5 möglichst dicht, womit ein guter Wärmeübergang zwischen dem Gel 4 und dem in der Karaffe 5 enthaltenen Wein gewährleistet ist. Dabei versteht sich, daß der Becher 1 statt der in der Zeichnung gezeigten Zylinderform auch jede andere der Form einer aufzunehmenden Karaffe entsprechende Ausbildung seiner Innenwandung aufweisen kann: Bei der Gestaltung der Außenwandung des Bechers 1 besteht völlige Freiheit, und es ist insbesondere möglich, auf der Außenseite jede gewünschte Schmuckdekoration vorzusehen: Der Becher 1 ist aus einem kältebeständigen Material hergestellt, wobei aus Kostengründen ein entsprechender Kunststoff bevorzugt ist. Die Farbe für das Bechermaterial und/oder das Gel 4 kann entsprechend der Farbe des in der Karaffe 5 kühl zu haltenden Weins gewählt werden.

## Patentansprüche

1. Kühlbox in Form eines einseitig offenen Bechers für die Aufnahme des unteren Teils einer Karaffe mit Wein,
**dadurch gekennzeichnet,**
**daß** der Becher (1) vorzugsweise unter Einschluß seines Bodens (2) doppelwandig ausgeführt und der so gebildete Hohlraum (3) mit einem tiefkühlfähigen Gel (4) gefüllt ist.

2. Kühlbox nach Anspruch 1, **dadurch gekennzeichnet**
**daß** dar Becher (1) in einer an den kühl zu haltenden Wein angepaßten Farbe ausgeführt ist.

3. Kühlbox nach Anspruch 1 oder 2, dadurh gekennzeichnet,
daß dem tiefkühlfähigen Gel (4) ein Farbstoff zugesetzt ist.

4. Kühlbox nach einem der Ansprüche 1 bis 3, **dadurch gekennzeichnet,**
**daß** der Becher (1) insbeondere auf seiner Außenseite mit einer vorzugsweise erhaben ausgeführten Dekoration versehen ist.

5. Kühlbox nach einem der Ansprüche 1 bis 4, **dadurch gekennzeichnet,**
**daß** der Becher (1) aus einem kältebeständigen Kunststoff hergestellt ist.
